# EUROPÄISCHE PATENTSCHRIFT

(11) **EP 3 323 273 B1**
(45) Veröffentlichungstag und Bekanntmachung des Hinweises auf die Patenterteilung: **02.09.2020**
(21) Anmeldenummer: 16731559.7
(22) Anmeldetag: 16.06.2016
(51) Int. Cl.: H05B 6/70, H05B 6/78

(54) **ANORDNUNG ZUR BEHANDLUNG VON MATERIALIEN MIT MIKROWELLEN**
ARRANGEMENT FOR TREATING MATERIALS WITH MICROWAVES
DISPOSITIF POUR LE TRAITEMENT DE MATÉRIAUX PAR MICRO-ONDES

(30) Priorität: 16.07.2015 DE 102015111555
(43) Veröffentlichungstag der Anmeldung: 23.05.2018
(73) Patentinhaber: Fraunhofer-Gesellschaft zur Förderung der angewandten Forschung e.V., 80686 München (DE); IBF Electronic GmbH&Co KG, 64372 Ober-Ramstadt (DE)
(72) Erfinder: DREYER, Christian, 55758 Niederwörresbach (DE); BAUER, Monika, 15712 Königs Wusterhausen (DE); SÖTHJE, Dominik, 90439 Nürnberg (DE); FISCHER, Reinhard, 64372 Ober-Ramstadt (DE)
(74) Vertreter: Weisse, Renate
(86) Internationale Anmeldenummer: PCT/EP2016/063840
(87) Internationale Veröffentlichungsnummer: WO 2017/008986

(56) Entgegenhaltungen:
- EP-A1- 0 286 817
- EP-A1- 0 335 070
- US-A- 4 746 968

## Beschreibung

### Technisches Gebiet

Die Erfindung betrifft eine Anordnung zur Behandlung von Materialien mit Mikrowellen. Mit einer solchen Anordnung lassen sich insbesondere Materialien trocknen oder Verbundmaterialien aushärten.

Wichtig ist es, dass die Materialien einem möglichst homogenen Mikrowellenfeld ausgesetzt werden, um eine gleichmäßige Behandlung zu erreichen.

### Stand der Technik

Es sind verschiedene Mikrowellengeneratoren bekannt. Bei einem Monomode-Applikator - auch Momomode-Ofen genannt - bildet sich eine stehende Welle aus, deren Wellenlänge durch die Betriebsfrequenz festgelegt ist. Der Ofen besteht gewöhnlich aus einem geschlitzten Rechteckhohlleiter, wobei die Schlitzbreite durch die vorgegebene Wellenlänge bzw. Frequenz festgelegt ist. Innerhalb des üblicherweise sehr schmalen Schlitzes kann aber eine gute Homogenität erreicht werden. Wird die Schlitzbreite größer gewählt, so tritt die Welle aus. Das ist unerwünscht. Dickere oder gekrümmte Materialien lassen sich mit einem solchen Monomode-Applikator nicht behandeln.

Bei einem Multimode-Applikator - auch Multimode-Ofen genannt - bilden sich mehrere Moden aus und es können auch Materialien mit größeren Abmessungen behandelt werden. Nachteilig bei diesen Anordnungen ist es, dass die Feldstärke nicht gleichmäßig im Behandlungsraum verteilt ist, so dass bei dünnen Materialien einige Stellen nicht und einige Stellen übermäßig behandelt werden.

Bekannte Mikrowellen-Anordnungen arbeiten entweder im Batch-Betrieb, bei dem Einzelstücke behandelt werden oder im Durchlaufbetrieb, bei denen das Material - Einzelstücke oder Meterware - nacheinander durch den Behandlungsbereich bewegt werden.

DE 10 2008 001 637 B4 und DE 200 18 925 U1 offenbaren Beispiele für Mikrowellenanlagen im Durchlaufbetrieb. EP 0286 817 A1 und EP 0335 070 A1 offenbaren Mikrowellenanlagen zur Behandlung von Lebensmitteln im Durchlaufbetrieb, bei denen mehrere gleichartige Applikatoren hintereinander angeordnet sind. US 4,746,968 A offenbart eine Mikrowellenanlage, bei welcher zusätzlich eine Bestrahlung mit Infrarotstrahlung vorgesehen ist.

Beispiele für Mikrowellen-Applikatoren aus der Praxis sind offenbart auf der Internetseite http://www.anton-paar.com/ca -en/products/ details/microwa ve-synthesis/.

### Offenbarung der Erfindung

Es ist Aufgabe der Erfindung, eine Anordnung der eingangs genannten Art zu schaffen, mit welcher sowohl dünne als auch dickere Materialien gleichmäßig behandelt werden können.

Erfindungsgemäß wird die Aufgabe gelöst durch eine Anordnung mit den Merkmalen des Anspruchs 1. Die Anordnung enthält:
(a) einen Multimode-Mikrowellen-Applikator zur Behandlung des Materials mit Mikrowellen in einem ersten Behandlungsbereich;
(b) einen mehrteilig ausgebildeten Monomode-Mikrowellen-Applikator zur Behandlung des Materials mit Mikrowellen in einem zweiten Behandlungsbereich; und
(c) Mittel zum Befördern des zu behandelnden Materials nacheinander durch den ersten und den zweiten Behandlungsbereich; wobei
(d) ein Antrieb zum Auseinander- oder Wegbewegen der zwei Teile des Monomode-Mikrowellen-Applikators vorgesehen ist, derart, dass sich die Abmessungen des zweiten Behandlungsbereichs senkrecht zur Beförderungsrichtung vergrößern.

Bei der erfindungsgemäßen Anordnung sind zwei Behandlungsbereiche vorgesehen. Das Material wird bei jeder Behandlung durch beide Behandlungsbereiche befördert. Je nach Material können der Monomode- oder der Multimode-Applikator oder beide eingeschaltet werden. Es können also mit einer Anordnung alle Materialien behandelt werden unabhängig von den Abmessungen. Da der Monomode-Applikator nur dünne Materialien durch den schmalen Behandlungsraum durchlässt, ist ferner ein Antrieb zum Auseinander- oder Wegbewegen der zwei Teile des Monomode-Mikrowellen-Applikators vorgesehen, derart, dass sich die Abmessungen des zweiten Behandlungsbereichs senkrecht zur Beförderungsrichtung vergrößern. Es versteht sich, dass der Antrieb beliebig, zum Beispiel mechanisch, hydraulisch, pneumatisch oder elektrisch ausgebildet sein kann. Der Antrieb kann handbetätigt werden oder automatisch. Dabei kann die Bewegung von Hand oder durch eine Steuerung ausgelöst werden.

Bei einer bevorzugten Ausgestaltung der Erfindung ist ein Schalter vorgesehen zum Abschalten des Monomode-Mikrowellen-Applikators bei Auseinander- oder Wegbewegen seiner zwei Teile. Mit dem Schalter wird sichergestellt, dass der Monomode-Mikrowellen-Applikator nur dann angeschaltet ist, wenn er tatsächlich gebraucht wird und geschlossen ist.

Die Behandlung mit Mikrowellen erfolgt überwiegend im Inneren des Materials. Es kann daher vorteilhaft sein, wenn zusätzlich Energie auf die Oberfläche des Materials übertragen wird. Bei einer bevorzugten Ausgestaltung der Erfindung ist daher eine zusätzliche Infrarot-Strahlungsquelle vorgesehen zur Bestrahlung des Materials mit Infrarot-Licht. Die Infrarot-Strahlungsquelle kann dabei derart angeordnet sein, dass das Material im ersten Behandlungsbereich bestrahlt wird. Es ist aber auch denkbar, die Infrarot-Strahlungsquelle im zweiten Behandlungsbereich oder separat vor oder hinter den Behandlungsbereichen anzuordnen.

Vorzugsweise haben die Mikrowellen eine Wellenlänge zwischen 0,1 und 30 GHz, vorzugsweise zwischen 1 und 6 GHz und höchst vorzugsweise im Bereich zwischen 2,44 und 2,46 GHz. Das hat den Vorteil, dass die Wellenlängen in vielen Ländern für diese Nutzung genehmigt sind und eine ausreichende Energieübertragung auf das Material gewährleisten. Andere freie Frequenzen um 915 MHz, für homogene Felder eher zu hohe Wellenlänge, und 5,8 GHz sind ebenfalls verfügbar.

Bei einer Ausgestaltung der Erfindung ist vorgesehen, dass die Mittel zum Befördern des zu behandelnden Materials ein Förderband umfassen. Das Material wird dann auf das Förderband aufgelegt und mit diesem durch die Behandlungsbereiche befördert. Es ist aber auch denkbar, dass das Material auf andere Weise durch die Behandlungsbereiche bewegt wird, etwa mit Rollen, Fahreinrichtungen, Trägern, Robotern oder dergleichen. Bei Endlosmaterial kann das Material gespannt werden und ohne weitere Hilfsmittel durch das Innere der Mikrowellen-Anordnung geführt werden. Das Material kann, wenn erforderlich, auch rückwärts bzw. "oszillierend" vor und zurück bewegt werden.

Vorzugsweise ist das Förderband durchlässig für die erzeugten Mikrowellen. Dann wird das Mikrowellenfeld in geringerem Maße beeinflusst. Besonders gut geeignet ist ein Förderband, das ein glasfaserverstärktes Teflon-Gitter ist. Dabei kann das Förderband von einem Gitter mit einem Gitterabstand zwischen 1 und 10 mm gebildet sein. Der Gitterabstand ist vorzugsweise derart gewählt, dass das Material sicher aufliegt.

Wenn die erfindungsgemäße Anordnung zum Behandeln von Prepregs verwendet wird, ist es vorteilhaft, wenn eine Vorrichtung zur Herstellung von Prepregs zur Bestückung mit Prepregs vorgeschaltet ist. Die Anordnung kann mit einzelnen Teilen und mit Endlosware bestückt werden.

Bei einer besonders bevorzugten Ausgestaltung der Erfindung ist vorgesehen, dass der zweiteilige Monomode-Mikrowellen-Applikator derart auseinanderfahrbar ist, dass Materialien mit einer maximalen Dicke von 20 cm, vorzugsweise einer maximalen Dicke von 15 cm und höchst vorzugsweise einer maximalen Dicke von 10 cm durch den zweiten Behandlungsbereich transportierbar sind. "Dicke" bezeichnet hierbei die Abmessung senkrecht zu den Teilen des Monomode-Mikrowellen-Applikators. Es versteht sich, dass die Abmessungen in den anderen Richtungen quasi beliebig, also insbesondere auch größer oder kleiner als die gewählte Dicke sein dürfen.

Ausgestaltungen der Erfindung sind Gegenstand der Unteransprüche. Ein Ausführungsbeispiel ist nachstehend unter Bezugnahme auf die beigefügten Zeichnungen näher erläutert.

### Kurze Beschreibung der Zeichnungen

- Fig.1: ist eine Seitenansicht einer Anordnung zum Behandeln von Materialien mit Mikrowellen mit einem Multimode-Applikator, einem Monomode-Applikator und einer Infrarot-Strahlungsquelle.
- Fig.2: ist eine Draufsicht auf die Anordnung aus Figur 1.
- Fig.3: ist eine Vorderansicht der Anordnung aus Figur 1.
- Fig.4: zeigt ein Detail aus Figur 1 mit dem Monomode-Applikator im Betriebszustand.
- Fig.5: zeigt ein Detail aus Figur 1 mit dem Monomode-Applikator im geöffneten Zustand.

### Beschreibung des Ausführungsbeispiels

In den Figuren 1 bis 3 ist eine allgemein mit 10 bezeichnete Anordnung zum Behandeln von Materialien mit Mikrowellen gezeigt. In der Anordnung können alle Arten von Materialien in Form von Stückgut oder Meterware behandelt werden, beispielsweise Prepregs, Verbundmaterialien, Bremsbeläge oder dergleichen. Den Materialien wird über Mikrowellen Energie zugeführt, mit der das Material ausgehärtet, erwärmt und/oder getrocknet wird.

Die Figuren zeigen beispielhaft ein Substrat 12, welches auf einem Förderband 14 aus glasfaserverstärktem Teflon-Gitter befördert wird. Das Förderband ist durchlässig für Mikrowellen. Die Förderrichtung ist mit einem Pfeil 28 angezeigt. Das Förderband 14 tritt in einer von einem Gehäuse begrenzten Behandlungskammer 16 ein. In der Behandlungskammer 16 werden in einem ersten Behandlungsraum 20 Mikrowellen der Frequenz 2,45 GHz eines Multimode-Applikators 18 erzeugt. In einem zweiten Behandlungsraum 22 werden Mikrowellen der Frequenz 2,45 GHz eines Monomode-Applikators 24 erzeugt. Vor und hinter dem Multimode-Applikator 18 sind Mikrowellenfallen 15 und 17 angeordnet, die ein Austreten der Mikrowellen aus der Anordnung verhindern. Mikrowellenfallen des Monomode-Applikators sind in dessen Gehäuse angeordnet.

Ein dünnes Substrat 12, wie es in den Figuren dargestellt ist, kann mit dem Förderband durch beide Behandlungsräume 20 und 22 die Behandlungskammer 16 bewegt werden. Hierzu sind Antriebe 19 und 21 vorgesehen. Wenn beide Applikatoren eingeschaltet sind, wird das Substrat 12 zwei Mal einer Behandlung mit Mikrowellen ausgesetzt. Bei Hin- und Herfahren der Probe entsprechend öfter.

Mikrowellen dringen je nach ausgewähltem Material tief in das Material ein. Absorbierendes Material hat bei Behandlung mit Mikrowellen einen Temperaturgradienten. Die Oberfläche gibt Wärme nach außen ab und ist etwas kühler als das Innere des Materials. Es gibt ferner Materialien, die keine Mikrowellenstrahlung absorbieren, etwa Polypropylen oder Glas. Materialien, die weder absorbieren noch transmittieren, reflektieren die Mikrowellen. Zur Bestrahlung der Oberfläche sind daher zusätzlich mehrere Infrarotstrahlungsquellen 26 vorgesehen, die im vorliegenden Ausführungsbeispiel im ersten Behandlungsbereich 20 angeordnet sind. Es versteht sich, dass die Infrarotstrahler auch an anderer Stelle angeordnet sein können.

Jeder der Mikrowellen-Applikatoren und die Infrarot-Strahlungsquellen können unabhängig voneinander eingeschaltet und in der Leistung geregelt werden, so dass sich vielfältige Möglichkeiten der Behandlung für verschiedenartige Materialien in einer Anordnung ergeben.

Figur 4 zeigt einen Ausschnitt aus Figur 1 mit dem Monomode-Applikator 24. Man erkennt, dass der Schlitz, durch den das Material 12 geführt ist, in vertikaler Richtung in diesen Ausführungsbeispiel sehr schmal ist. Die Anordnung sieht daher vor, dass das Ober- und das Unterteil des Monomode-Applikators einen Abstand 30 zum Förderband hat. Der Schlitz kann also für dickere oder gekrümmte Materialien, die vorzugsweise mit dem Multimode-Applikator 18 behandelt werden, vergrößert werden. Hierzu ist ein Antrieb 32. vorgesehen. Somit lassen sich auch Materialien mit größerer Dicke in vertikaler Richtung durch die Anordnung transportieren, ohne größere Umbauten oder dergleichen vornehmen zu müssen.

Bei einem alternativen Ausführungsbeispiel ist vorgesehen, dass die Komponenten des Monomode-Applikators 24 vollständig aus dem Behandlungsbereich gefahren werden, wenn dicke oder gekrümmte Materialien mit größeren Abmessungen in vertikaler Richtung, durch den ersten Behandlungsbereich 20 gefördert werden.

Bei einem weiteren, alternativen Ausführungsbeispiel ist vorgesehen, dass die Teile des Monomode-Applikators auf verschiedene Abstände eingestellt werden können. Der maximale Abstand entspricht der Durchfahrtshöhe im Multimode-Applikator.

Die Anlage kann nicht nur horizontal, sondern auch vertikal aufgebaut werden kann. Dies ist speziell bei endlosem Material sinnvoll.

## Patentansprüche

1. Anordnung (10) zur Behandlung von Materialien (12) mit Mikrowellen, enthaltend:
(a) einen Multimode-Mikrowellen-Applikator (18) zur Behandlung des Materials mit Mikrowellen in einem ersten Behandlungsbereich (20);
(b) einen weiteren, mehrteilig ausgebildeten Mikrowellen-Applikator (24) zur Behandlung des Materials mit Mikrowellen in einem zweiten Behandlungsbereich (22); und
(c) Mittel (14) zum Befördern des zu behandelnden Materials nacheinander durch den ersten und den zweiten Behandlungsbereich; wobei
(d) ein Antrieb (32) zum Bewegen des Mikrowellen-Applikators vorgesehen ist, derart, dass sich die Abmessungen (30) des zweiten Behandlungsbereichs senkrecht zur Beförderungsrichtung (28) vergrößern,
**dadurch gekennzeichnet, dass**
(e) der weitere Mikrowellen-Applikator (24) ein mehrteilig ausgebildeter Monomode-Mikrowellen-Applikator ist, dessen zwei Teile mit dem Antrieb auseinander- oder wegbewegbar ausgebildet sind.

2. Anordnung nach Anspruch 1, **gekennzeichnet durch** einen Schalter zum Abschalten des Monomode-Mikrowellen-Applikators bei Auseinander- oder Wegbewegen seiner Teile.

3. Anordnung nach einem der vorgehenden Ansprüche, **gekennzeichnet durch** wenigstens eine zusätzliche Infrarot-Strahlungsquelle (26) zur Bestrahlung des Materials mit Infrarot-Licht.

4. Anordnung nach Anspruch 3, **dadurch gekennzeichnet, dass** die Infrarot-Strahlungsquelle derart angeordnet ist, dass das Material im ersten Behandlungsbereich bestrahlt wird.

5. Anordnung nach einem der vorgehenden Ansprüche, **dadurch gekennzeichnet, dass** die Mikrowellen eine Wellenlänge zwischen 0,1 und 30 GHz, vorzugsweise zwischen 1 und 6 GHz und höchst vorzugsweise im Bereich zwischen 2,44 und 2,46 GHz haben.

6. Anordnung nach einem der vorgehenden Ansprüche, **dadurch gekennzeichnet, dass** die Mittel zum Befördern des zu behandelnden Materials ein Förderband (14) umfassen.

7. Anordnung nach Anspruch 6, **dadurch gekennzeichnet, dass** das Förderband durchlässig für die erzeugten Mikrowellen ist.

8. Anordnung nach Anspruch 7, **dadurch gekennzeichnet, dass** das Förderband ein glasfaserverstärktes Teflon-Gitter ist.

9. Anordnung nach Anspruch 7 oder 8, **dadurch gekennzeichnet, dass** das Förderband von einem Gitter mit einem Gitterabstand zwischen 1 und 10 mm gebildet ist.

10. Anordnung nach einem der vorgehenden Ansprüche, **dadurch gekennzeichnet, dass** eine Vorrichtung zur Herstellung von Prepregs zur Bestückung mit Prepregs vorgeschaltet ist.

11. Anordnung nach einem der vorgehenden Ansprüche, **dadurch gekennzeichnet, dass** der zweiteilige Monomode-Mikrowellen-Applikator derart auseinanderfahrbar ist, dass Materialien mit einer maximalen Dicke von 20 cm, vorzugsweise einer maximalen Dicke von 15 cm und höchst vorzugsweise einer maximalen Dicke von 10 cm durch den zweiten Behandlungsbereich transportierbar sind.

## Claims

1. Assembly (10) for the treatment of materials (12) with microwaves, comprising:
(a) a multimode microwave applicator (18) for the treatment of the material with microwaves in a first treatment range (20);
(b) a further multi-component microwave applicator (24) for the treatment of the material with microwaves in a second treatment range (22); and
(c) means (14) for conveying the material to be treated consecutively through the first and the second treatment range; wherein
(d) a drive (32) is provided for moving the microwave applicator in such a way that the dimensions (30) of the second treatment range perpendicular to the conveying direction (28) are increased
**characterized in that**
(e) the further microwave applicator (24) is a multi-component monomode-microwave applicator, having two portions which are configured to be either moved apart from each other or removed by the drive.

2. Assembly according to claim 1, **characterized by** a switch for switching of the monomode microwave applicator when moving its portions apart from each other or removing them.

3. Assembly according to any of the preceding claims, **characterized by** at least one additional infrared radiation source (26) for irradiating the material with infrared light.

4. Assembly according to claim 3, **characterized in that** the infrared radiation source is positioned in such a way that the material is irradiated in the first treatment range.

5. Assembly according to any of the preceding claims, **characterized in that** the microwaves have a wavelength between 0.1 and 30 GHz, preferably between 1 and 6 GHz and most preferably in the range between 2.44 and 2.46 GHz.

6. Assembly according to any of the preceding claims, **characterized in that** the means for conveying the material to be treated comprise a conveyor belt (14).

7. Assembly according to claim 6, **characterized in that** the conveyor belt is transparent for the generated microwaves.

8. Assembly according to claim 7, **characterized in that** the conveyor belt is a glass fiber reinforced Teflon grid.

9. Assembly according to claim 7 or 8, **characterized in that** the conveyor belt is formed by a grid with a grid spacing between 1 and 10 mm.

10. Assembly according to any of the preceding claims, **characterized in that** a device for the manufacturing of prepregs is provided upstream for feeding prepregs to the assembly.

11. Assembly according to any of the preceding claims, **characterized in that** the two-part monomode microwave applicator is adapted to be moved apart in such a way that materials with a maximum thickness of 20 cm, preferably with a maximum thickness of 15 cm and most preferably with a maximum thickness of 10 cm can be conveyed through the second treatment range.

## Revendications

1. Disposition (10) destinée à traiter des matériaux (12) à l'aide de micro-ondes, comprenant :
(a) un applicateur de micro-ondes multimode (18) destiné à traiter le matériau à l'aide de micro-ondes dans une première zone de traitement (20) ;
(b) un applicateur de micro-ondes (24) supplémentaire configuré en plusieurs éléments et destiné à traiter le matériau à l'aide de micro-ondes dans une seconde zone de traitement (22) ; et
(c) des moyens (14) destinés à transporter le matériau à traiter en le faisant passer successivement par la première et par la seconde zone de traitement ;
(d) un dispositif d'entraînement (32) étant prévu pour déplacer l'applicateur de micro-ondes de sorte que les dimensions (30) de la seconde zone de traitement augmentent perpendiculairement au sens de déplacement (28),
**caractérisée en ce que**
(e) l'applicateur de micro-ondes (24) supplémentaire est un applicateur de micro-ondes monomode configuré en plusieurs éléments dont deux éléments sont configurés de sorte à pouvoir s'écarter l'un de l'autre ou être enlevés à l'aide du dispositif d'entraînement.

2. Disposition selon la revendication 1, **caractérisée par** un interrupteur destiné à mettre à l'arrêt l'applicateur de micro-ondes monomode lorsque ses éléments s'écartent l'un de l'autre ou sont enlevés.

3. Disposition selon l'une quelconque des revendications précédentes, **caractérisée par** au moins une source de rayonnement infrarouge (26) supplémentaire destinée à irradier le matériau de lumière infrarouge.

4. Disposition selon la revendication 3, **caractérisée en ce que** la source de radiation infrarouge est disposée de sorte que le matériau est irradié dans la première zone de traitement.

5. Disposition selon l'une des revendications précédentes, **caractérisée en ce que** les micro-ondes présentent une longueur d'onde comprise entre 0,1 et 30 GHz, de préférence entre 1 et 6 GHz, et encore mieux dans une plage comprise entre 2,44 et 2,46 GHz.

6. Disposition selon l'une des revendications précédentes, **caractérisée en ce que** les moyens destinés à transporter le matériau à traiter comprennent une bande transporteuse (14).

7. Disposition selon la revendication 6, **caractérisée en ce que** la bande transporteuse est perméable aux micro-ondes générées.

8. Disposition selon la revendication 7, **caractérisée en ce que** la bande transporteuse est une grille de Téflon renforcée par fibres de verre.

9. Disposition selon la revendication 7 ou 8, **caractérisée en ce que** la bande transporteuse est formée d'une grille à maillage compris entre 1 et 10 mm.

10. Disposition selon l'une des revendications précédentes, **caractérisée en ce qu'**un dispositif destiné à fabriquer des pré-imprégnés est placé en amont en vue de l'alimentation en pré-imprégnés.

11. Disposition selon l'une des revendications précédentes, **caractérisée en ce que** les deux éléments de l'applicateur de micro-ondes monomode peuvent s'écarter l'un de l'autre de sorte que les matériaux d'une épaisseur maximale de 20 cm, de préférence d'une épaisseur maximale de 15 cm et encore mieux d'une épaisseur maximale de 10 cm peuvent être transportés de manière à traverser la seconde zone de traitement.
